# EUROPÄISCHE PATENTSCHRIFT

(11) **EP 0 171 552 B1**
(45) Veröffentlichungstag und Bekanntmachung des Hinweises auf die Patenterteilung: **20.01.1988**
(21) Anmeldenummer: 85107761.0
(22) Anmeldetag: 22.06.1985
(51) Int. Cl.: E05D 13/00

(54) **Federbruchsicherung für ein Sektionaltor oder dergleichen**
Safety device for the event of breakage of a spring for a sectional door or the like
Dispositif de sécurité en cas de rupture d'un ressort pour portes sectionnelles ou similaires

(30) Priorität: 26.07.1984 DE 3427504
(43) Veröffentlichungstag der Anmeldung: 19.02.1986
(73) Patentinhaber: Menke, Wilhelm, D-4425 Billerbeck (DE)
(72) Erfinder: Gottheil, Werner, D-4427 Legden (DE)
(74) Vertreter: Masch, Karl Gerhard, Dr.

(56) Entgegenhaltungen:
- EP-A- 0 114 041
- WO-A-85/01543

## Beschreibung

Die Erfindung betrifft eine dem Oberbegriff des Patentanspruches 1 entsprechende Federbruchsicherung für ein Sektionaltor oder dergleichen.

Eine bekannte Federbruchsicherung dieser Art (EP-A-0 114 041) arbeitet gleichsam als Kugelgesperre. Die Blockierplatte weist Umfangsausnehmungen als Halterungsausnehmungen und in diesen Kugeln als Sperrkörper auf. Umfangsseitig ist die Blockierplatte gleichsam von einem mittig geteilten Sperrausnehmungsring umgeben, dessen eine Hälfte die Sperrkörperhalterplatte und dessen andere Hälfte die Einspannplatte ist. Diese bekannte Federbruchsicherung ist in konstruktiver Hinsicht und damit auch in der Herstellung verhältnismäßig aufwendig.

Der Erfindung liegt die Aufgabe zugrunde, für die Federbruchsicherung der eingangs genannten Art einen erheblich einfacheren Aufbau zu finden.

Diese Aufgabe wird gemäß der Erfindung durch die im Kennzeichen des Patentanspruches 1 angegebenen Merkmale gelöst. Die Erfindung nutzt hierbei die Erkenntnis, daß der Ersatz der radialen Arbeitsweise der bekannten Federbruchsicherung durch eine axiale Arbeitsweise zu einem ganz beachtlich verringerten technischen Aufwand führt, was letztenendes auch die Funktionssicherheit erhöht.

Vorteilhafte Ausgestaltungen der erfindungsgemäßen Federbruchsicherung ergeben sich aus den weiteren Patentansprüchen.

Im folgenden wird die Erfindung anhand einer lediglich ein Ausführungsbeispiel darstellenden Zeichnung näher erläutert. Es zeigen
Fig. 1 eine Seitenansicht einer Federbruchsicherung,
Fig. 2 eine Ansicht der Innenseite der abgenommenen Blockierplatte und
Fig. 3 eine Ansicht der Innenseite der abgenommenen Blockierplatte und
Fig. 4 einen Schnitt A-A durch den Gegenstand nach Fig. 1.

Die in den Figuren dargestellte Federbruchsicherung ist für ein Sektionaltor oder dergleichen bestimmt, bei dem eine antreibbare Torwelle von wenigstens einer gespannten Torsionsfeder 1 umgeben ist, deren eines Ende drehfest mit der Torwelle verbunden ist. Insoweit handelt es sich um bekannte Maßnahmen, die im einzelnen nicht der Erläuterung bedürfen und auch nicht dargestellt sind.

Das andere Ende der Torsionsfeder 1 ist an einer zur Torwelle senkrechten Einspannplatte 2 befestigt, die zwischen zwei ortsfesten Anschlägen 3 um die Achse der Torwelle verschwenkbar neben einer drehfest mit der Torwelle verbundenen Blockierplatte 4 angeordnet ist.

Wie man aus der Fig. 4 entnimmt, ist die Einspannplatte 2 zwischen einer die Anschläge 3 aufweisenden ortsfesten Sperrkörperhalterplatte 5 und der Blockierplatte 4 angeordnet. Die Sperrkörperhalterplatte 5, die über Befestigungsbohrungen 6 anderen Orts zu befestigen ist, weist eine zur Achse der Torwelle exzentrische sowie parallele und zur Einspannplatte 2 hin offene Halterungsbohrung 7 auf, in der ein durch eine Druckfeder 8 zur Einspannplatte 2 hin beaufschlagter Sperrbolzen 9 angeordnet ist. Die Blockierplatte 4 weist auf einem zur Torwelle konzentrischen Kreis in gleichmäßiger Verteilung eine Vielzahl von zur Einspannplatte 2 hin offenen Aufnahmebohrungen 10 auf (vgl. Fig. 3), die im Zuge einer Drehung der Torwelle aufeinanderfolgend in eine zur Halterungsbohrung 7 fluchtende Lage gebracht werden. Die Einspannplatte 2 ist mit einer zur Halterungsbohrung 7 parallelen Sperrkörpereintrittsöffnung 11 versehen, die in der bei Torsionsfederbeaufschlagung freien Anschlagstellung der Einspannplatte 2, die in Fig. 2 angedeutet ist, mit der Halterungsbohrung 7 fluchtet.

Die Anschläge 3 für die Einspannplatte 2 sind von einer Anschlagausnehmung 12 in der Sperrkörperhalterungsplatte 5 gebildet, in die ein Axialstift 13 an der Einspannplatte 2 hineinragt. Die Einspannplatte 2 ist durch eine Hilfsfeder 14 in Richtung auf die freie Anschlagstellung beaufschlagt. Diese Hilfsfeder 14 besteht aus einer Schraubenfeder, die am Axialstift 13 angreift und in ihrer Druckkraft mit Hilfe einer Schraube 15 eingestellt werden kann. Wie man aus Fig. 4 im einzelnen entnimmt, ist die Blockierplatte 4 einerseits in der Einspannplatte 2, andererseits mit einer axialen Mitnehmerhülse 16 unter Zwischenschaltung eines Kugellagers 17 in der Sperrkörperhalterplatte 5 gelagert. In Fig. 1 wiederum erkennt man, daß die Blockierplatte 4 Bolzenentriegelungskanäle 18 aufweist, die in die Aufnahmebohrungen 10 münden. Außerdem ist in Fig. 4 angedeutet worden, daß die Federbruchsicherung für zwei entgegengesetzt wirkende Torsionsfedern ausgelegt ist, bei der also gleichsam zwei Federbruchsicherungen zu einer einzigen Federbruchsicherung vereinigt sind. In diesem Falle ist nur eine einzige zentrale Sperrkörperhalterplatte 5 worhanden, während aber zwei Einspannplatten 2, 2' und zwei miteinander verschraubte Blockierplatte 4, 4' vorhanden sind. Beide Federbruchsicherungen arbeiten funktionsmäßig vollkommen getrennt voneinander, so daß die Beschreibung der Arbeitsweise einer Federbruchsicherung genügt :

Durch die eingespannte Torsionsfeder 1 wird die Einspannplatte 2 gegen den einen Anschlag 3 gehalten. In dieser Stellung, die in Fig. 2 ausgezogen dargestellt ist, wird die Halterungsbohrung 7 teilweise durch die Einspannplatte 2 verdeckt, so daß der Sperrbolzen 9 nicht durch die Sperrkörpereintrittsöffnung 11 hindurchtreten kann bzw. gegen die Einspannplatte 2 gedrückt ist. Die Blockierplatte 4 kann dann ungehindert mit der Torwelle rotieren. Bricht die Torsionsfeder 1, schlägt die Einspannplatte 2 in die andere Anschlagstellung zurück, was in Fig. 2 gestrichelt angedeutet ist, und zwar unter Mithilfe der Hilfsfeder 14 bzw. Schraubenfeder. Die Halterungsbohrung 7 und die Sperrkörpereintrittsöffnung 11 fluchten nun, so daß der Sperrbolzen 9 von der Druckfeder 8 durch letztere hindurchgedrückt wird.

Sobald nun auch die Aufnahmebohrung 10 mit der Sperrkörpereintrittsöffnung 11 fluchtet, tritt der Sperrbolzen 9 in diese Aufnahmebohrung 10 ein und die Torwelle ist gegen weiteres Verdrehen blockiert. Nach Ersatz der Torsionsfeder kann die Blockierung wieder gelöst werden, indem der Sperrbolzen 9 mit einem entsprechenden Werkzeug durch den zugeordneten Bolzenentriegelungskanal 18 zurückgedrückt wird, wobei die Einspannplatte 2 in ihre Ausgangslage zurückspringt.

## Patentansprüche

1. Federbruchsicherung für ein Sektionaltor oder dergleichen, bei dem eine antreibbare Torwelle von wenigstens einer gespannten Torsionsfeder (1) umgeben ist, deren eines Ende drehfest mit der Torwelle verbunden ist und deren anderes Ende an einer zur Torwelle senkrechten Einspannplatte (2) befestigt ist, die zwischen zwei Anschlägen (3) einer ortsfesten Sperrkörperhalterplatte (5) um die Achse der Torwelle verschwenkbar neben einer drehfest mit der Torwelle verbundenen Blockierplatte (4) angeordnet ist, wobei die Sperrkörperhalterplatte eine zur Achse der Torwelle exzentrische sowie parallele und zur Einspannplatte hin offene Halterungsausnehmung aufweist, die Blockierplatte auf einem zur Torwelle konzentrischen Kreis in gleichmäßiger Verteilung eine Vielzahl von zur Einspannplatte hin offenen, in eine zur Halterungsausnehmung fluchtende Lage bringbaren Aufnahmeräumen für den Sperrkörper aufweist und die Einspannplatte mit einer, bei gespannter Torsionsfeder zur Halterungsausnehmung parallelen Sperrkörpereintrittsöffnung (11) versehen ist, die nach Torsionsfederbruch in der bei Torsionsfederbeaufschlagung freien Anschlagstellung der Einspannplatte mit der Halterungsausnehmung fluchtet, dadurch gekennzeichnet, daß die Einspannplatte (2) zwischen der die Anschläge (3) aufweisenden ortsfesten Sperrkörperhalterplatte (5) und der Blockierplatte (4) angeordnet ist, daß der Sperrkörper ein parallel zur Achse der Torwelle liegender Sperrbolzen (9) und die Halterungsausnehmung für den Sperrbolzen (9) eine Halterungsbohrung (7) ist, daß der Sperrbolzen (9) in der Sperrkörperhalterplatte (5) angeordnet und durch eine Druckfeder (8) axial zur Einspannplatte (2) hin beaufschlagt ist und daß die gleichmäßig verteilten Aufnahmeräume der Blockierplatte (4) aus Aufnahmebohrungen (10) für den Sperrbolzen (9) gebildet sind.

2. Federbruchsicherung nach Anspruch 1, dadurch gekennzeichnet, daß die Einspannplatte (2) mit einem Axialstift (13) versehen ist, der in eine die Anschläge (3) bildende Anschlagausnehmung (12) in der Sperrkörperhalterplatte (5) hineinragt.

3. Federbruchsicherung nach Anspruch 1 oder 2, dadurch gekennzeichnet, daß die Einspannplatte (2) durch eine Hilfsfeder (14) in Richtung auf die freie Anschlagstellung beaufschlagt ist.

4. Federbruchsicherung nach Anspruch 3, dadurch gekennzeichnet, daß die Hilfsfeder (14) aus einer am Axialstift (13) angreifenden Schraubenfeder besteht.

5. Federbruchsicherung nach einem der Ansprüche 1 bis 4, dadurch gekennzeichnet, daß die Blockierplatte (4) in der Einspannplatte (2) und mit einer axialen Mitnehmerhülse (16) unter Zwischenschaltung eines Kugellagers (17) in der Sperrbolzenhalterplatte (5) gelagert ist.

6. Federbruchsicherung nach einem der Ansprüche 1 bis 5, dadurch gekennzeichnet, daß die Blockierplatte (4) in die Aufnahmebohrungen (10) mündende Bolzenentriegelungskanäle (18) aufweist.

7. Federbruchsicherung nach einem der Ansprüche 1 bis 6 in der Ausführungsform für zwei entgegengesetzt wirkende Torsionsfedern, gekennzeichnet durch eine einzige zentrale Sperrkörperhalterplatte (5), zwei Einspannplatten (2, 2') und zwei miteinander verschraubte Blockierplatten (4, 4').

## Claims

1. A spring-fracture safety device for a sectional gate or the like, in which a rotatable gate shaft is surrounded by at least one tensioned torsion spring (1), one end of which is rigidly connected to the gate shaft and the other end of which is inserted into an insertion plate (2) transverse to the gate shaft, which insertion plate is located adjacent to a locking plate (4) rigidly connected to the gate shaft and swingable around the axis of the gate shaft between two stops (3) of a stationary latch-holding plate (5), in which the latch-holding plate possesses a latch recess off-centre from but parallel to the axis of the gate shaft and open towards insertion plate (2), the locking plate possesses a large number of reception spaces for the latching body evenly distributed on a circle concentric with the gate shaft, open towards the insertion plate and capable of being brought into a position coinciding with the latch recess, and insertion plate is provided with a latch entry opening (11), parallel to the latch recess which after the torsion spring breaks coincides with the latch recess in the stop position of the insertion plate when it is free from the load of the torsion spring, characterized in that the insertion plate (2) is located between the stationary latch-holding plate (5) possessing stops (3) and the locking plate (4), that the latching body is a latch bolt (9) lying parallel to the axis of the gate shaft, and the latch recess for latch bolt (9) is a latch hole (7). that latch bolt (9) is located in latch-holding plate (5) and is axially pressed against insertion plate (2) by a compression spring (8) and that the evenly-distributed reception spaces of locking plate (4) consist of drilled reception holes (10) for latch bolt (9).

2. A spring-fracture safety device according to claim 1, characterized in that the insertion plate (2) is provided with an axial pin (13) that projects into a stop recess (12) in the latch-holding plate (5), forming the stops (3).

3. A spring-fracture safety device according to Claim 1 or 2, characterized in that the insertion plate (2) is loaded by an auxiliary spring (14) in the direction of the free stop position.

4. A spring-fracture safety device according to Claim 3, characterized in that the auxiliary spring (14) is a helical spring acting on an axial pin (13).

5. A spring-fracture safety device according to one of Claims 1 to 4, characterized in that the locking plate (4) is supported in the insertion plate (2) and is supported by an axial engaging collar (16) in latch-holding plate (5) with the interposition of a ball bearing (17).

6. A spring-fracture safety device according to one of Claims 1 to 5, characterized in that the locking plate (4) possesses latch unlocking channels (18) that open out into reception holes (10).

7. A spring-fracture safety device according to one of Claims 1 to 6 in the form of construction for two torsion springs acting in opposite directions, characterized in that a single central latch-holding plate (5), two insertion plates (2, 2'), and two locking plates (4, 4') are screwed together.

## Revendications

1. Dispositif de sécurité en cas de rupture d'un ressort pour une porte sectionnée ou analogue, dans lequel un arbre de rotation d'une porte, pouvant être entraîné, est entouré par au moins un ressort de torsion (1) bandé, dont une extrémité est reliée avec blocage en rotation à l'arbre de la porte et dont l'autre extrémité est fixée à une plaque de serrage (2) qui est perpendiculaire à l'arbre de la porte et est disposée entre deux butées (3) d'une plaque fixe (5) de support d'un organe de blocage, de manière à pouvoir pivoter autour de l'axe de l'arbre de la porte, à côté d'une plaque de blocage (4) reliée à l'arbre de la porte, et dans lequel la plaque de support de l'organe de blocage comporte un évidement de retenue parallèle à l'axe de l'arbre de la porte et excentré par rapport à cet axe et s'ouvrant en direction de la plaque de serrage, la plaque de blocage comporte, selon une répartition uniforme sur un cercle concentrique à l'arbre de la porte, une multiplicité d'espaces de réception prévus pour l'organe de blocage et s'ouvrant en direction de la plaque de serrage et pouvant être amenés dans une position alignée avec l'évidement de retenue, et la plaque de serrage est munie d'une ouverture (11) d'entrée de l'organe de blocage, qui est parallèle à l'évidement de retenue lorsque le ressort de tension est bandé et est alignée avec l'évidement de retenue après la rupture du ressort de torsion lorsque la plaque de serrage est dans une position de butée libre sous la sollicitation du ressort de torsion, caractérisé en ce que la plaque de serrage (2) est disposée entre la plaque fixe (5) de support des organes de blocage, comportant les butées (3), et la plaque de blocage (4), que l'organe de blocage est une goupille de blocage (9) parallèle à l'axe de l'arbre de la porte et que l'évidement de retenue pour la goupille de blocage (9) est un perçage de retenue (7), que la goupille de blocage (9) est disposée dans la plaque (5) de support de l'organe de blocage et est sollicitée axialement par un ressort de pression (8) en direction de la plaque de serrage (2) et que les espaces de logement répartis uniformément de la plaque de blocage (4) sont réalisés sous la forme de perçages de réception (10) destinés à recevoir la goupille de blocage (9).

2. Dispositif de sécurité en cas de rupture d'un ressort selon la revendication 1, caractérisé en ce que la plaque de serrage (2) comporte un téton axial (13) qui s'engage dans un évidement de butée (12) constituant les butées (3) et ménagé dans la plaque (5) de support de l'organe de blocage.

3. Dispositif de sécurité en cas de rupture d'un ressort selon la revendication 1 ou 2, caractérisé en ce que la plaque de serrage (2) est sollicitée par un ressort auxiliaire (14) en direction de la position de butée libre.

4. Dispositif de sécurité en cas de rupture d'un ressort selon la revendication 3, caractérisé en ce que le ressort auxiliaire (14) est constitué par un ressort hélicoïdal accroché au téton axial (13).

5. Dispositif de sécurité en cas de rupture d'un ressort selon l'une quelconque des revendications 1 à 4, caractérisé en ce que la plaque de blocage (4) est montée dans la plaque de serrage (2) et est montée, au moyen d'un manchon axial d'entraînement (16) et du montage intercalé d'un roulement à billes (17), dans la plaque (5) de support de la goupille de blocage.

6. Dispositif de sécurité en cas de rupture d'un ressort selon l'une quelconque des revendications 1 à 5, caractérisé en ce que la plaque de blocage (4) comporte des canaux (18) de verrouillage de la goupille, qui débouchent dans les perçages de réception (10).

7. Dispositif de sécurité en cas de rupture d'un ressort selon l'une quelconque des revendications 1 à 6, dans la forme de réalisation pour deux ressorts de torsion agissant en des sens opposés, caractérisé par une seule plaque centrale (5) de support de l'organe de blocage, deux plaques de serrage (2, 2') et deux plaques de blocage (4, 4') réunies l'une à l'autre par vissage.
